# FASCICULE DE BREVET EUROPEEN

(11) **EP 1 391 162 B1**
(45) Date de publication et mention de la délivrance du brevet: **15.03.2006**
(21) Numéro de dépôt: 03291976.3
(22) Date de dépôt: 07.08.2003
(51) Int. Cl.: A45D 40/00

(54) **Récipient à élément de protection amovible, en particulier avant la première utilisation**
Behälter mit abnehmbarem Schutzelement, insbesondere vor dessen erster Benutzung
Container with removable protection element, especially before its first use

(30) Priorité: 23.08.2002 FR 0210541
(43) Date de publication de la demande: 25.02.2004
(73) Titulaire: L'OREAL, 75008 Paris (FR)
(72) Inventeur: Baudin, Gilles, 95330 Domont (FR)
(74) Mandataire: Schmit, Charlotte

(56) Documents cités:
- US-A- 2 358 270
- US-A- 3 445 050
- US-A- 3 613 938
- US-A- 4 058 214
- US-A- 4 162 010

## Description

La présente invention a trait à un récipient pour le conditionnement d'un produit, notamment cosmétique. Le récipient selon l'invention est en particulier sous forme d'un pot en verre pour le conditionnement d'un produit cosmétique, notamment une crème de soin.

Les pots de crème cosmétique sont souvent proposés aux consommateurs avec un élément de protection, appelé parfois "topette". La topette, généralement relativement souple, repose par sa périphérie sur le bord délimitant l'ouverture du pot, et est maintenue en place au moyen d'un couvercle vissé.

La topette protège le couvercle de la crème, et évite que cette dernière ne vienne souiller le couvercle.

Généralement, la topette comporte une languette flexible qui en facilite l'enlèvement, et qui, en particulier, aide à vaincre l'effet ventouse généré inévitablement par la topette en contact avec la crème.

La manipulation d'une telle topette flexible, en particulier à des cadences élevées telles qu'on peut les rencontrer sur un outil industriel de production, pose problème.

Aussi, est-ce un des objets de l'invention que de réaliser un récipient, notamment sous forme d'un pot, équipé d'un élément de protection sous forme d'une topette, et qui résolve en tout ou partie, les problèmes discutés ci-avant en référence aux systèmes connus.

C'est en particulier un objet de l'invention que de réaliser un tel récipient qui soit économique à réaliser et à manipuler, en particulier sur un outil de production industriel, et qui soit simple d'utilisation, en particulier lors de la première ouverture.

D'autres objets encore apparaîtront dans la description détaillée qui suit.

Selon l'invention, ces objets sont atteints en réalisant un récipient comportant un bord délimitant une ouverture et un élément de protection rigide disposé de manière amovible en appui sur ledit bord, ledit élément de protection comportant un moyen de préhension centré sur une surface extérieure de l'élément de protection, ledit moyen de préhension étant de forme allongée selon un axe Y, ledit élément de protection comportant des moyens disposés sensiblement sur l'axe Y et/ou sur un axe perpendiculaire à l'axe Y, et aptes, lors d'un mouvement de l'élément de protection visant à le séparer dudit bord, à former une amorce de rupture d'étanchéité, de manière à en faciliter l'enlèvement.

Par "rigide", on entend de préférence "qui ne se plie pas facilement", c'est à dire "qui, soit se casse, soit est déformé ou détérioré de manière irréversible" lorsque l'on essaye de le plier. Ainsi, lorsque le couvercle est en plastique, une contrainte visant à le plier ou à le déformer cause une détérioration qui se peut se traduire notamment par un blanchiment du matériau.

Avantageusement, ledit élément de protection est configuré sous forme d'une coupelle dont un bord périphérique surélevé est en appui sur le bord dudit récipient.

De préférence, des moyens d'amorçage de la rupture d'étanchéité sont disposés au voisinage d'un bord périphérique de l'élément de protection, sur l'axe Y, de part et d'autre du moyen de préhension.

Ainsi, dans l'hypothèse d'un mouvement de l'élément de protection, en vue de son enlèvement, selon l'axe Y, la portion de l'élément de protection qui cesse en premier d'être en contact avec le bord du récipient, se situe en périphérie de l'élément de protection, sensiblement sur l'axe Y, du côté du moyen de préhension situé à l'opposé du bras de l'opérateur. A cet endroit, se situe l'un des moyens d'amorçage de la rupture d'étanchéité. De ce fait, dès l'amorce du mouvement de l'élément de protection, une entrée d'air se produit à l'intérieur du récipient, causant ainsi un équilibre des pressions entre le récipient et l'extérieur, évitant ainsi l'effet ventouse discuté ci-avant.

Avantageusement encore, des moyens d'amorçage de rupture d'étanchéité sont disposés au voisinage d'un bord périphérique de l'élément de protection, sur un axe perpendiculaire à l'axe Y, de part et d'autre du moyen de préhension.

Ainsi, dans l'hypothèse d'un mouvement de l'élément de protection, en vue de son enlèvement, selon une direction perpendiculaire à l'axe Y, la portion de l'élément de protection qui cesse, en premier, d'être en contact avec le bord du récipient, se situe en périphérie de l'élément de protection, à 90° relativement à l'axe Y, du côté du moyen de préhension situé à l'opposé du bras de l'opérateur. A cet endroit, se situe également l'un des moyens d'amorçage de la rupture d'étanchéité. De ce fait, dès l'amorce du mouvement de l'élément de protection, une entrée d'air se produit à l'intérieur du récipient, causant ainsi un équilibre des pressions entre le récipient et l'extérieur, évitant ainsi l'effet ventouse discuté ci-avant.

Selon un mode de réalisation spécifique, l'élément de protection comporte, au voisinage de la périphérie de sa surface intérieure, au moins une nervure annulaire destinée à être en appui sur ledit bord, lesdits moyens d'amorçage de rupture d'étanchéité étant constitués d'au moins une zone interrompue de ladite (ou desdites) nervure(s) annulaire(s).

Avantageusement, l'élément de protection comprend une pluralité de nervures annulaires, concentriques.

L'élément de protection est de préférence obtenu de moulage d'un matériau thermoplastique, notamment d'un polypropylène ou d'un polyéthylène.

Le récipient peut être configuré sous forme d'un pot, notamment en verre.

Il peut être équipé d'un moyen de fermeture, notamment sous forme d'un couvercle vissé, et destiné à obturer ladite ouverture.

Avantageusement, en position montée du moyen de fermeture sur le récipient, le moyen de fermeture immobilise axialement ledit élément de protection.

Le récipient selon l'invention peut être utilisé avantageusement pour le conditionnement d'un produit cosmétique, notamment, une crème de soin.

L'invention consiste, mises à part les dispositions exposées ci-dessus, en un certain nombre d'autres dispositions qui seront explicitées ci-après, à propos d'exemples de réalisation non limitatifs, décrits en référence aux figures annexées, parmi lesquelles :
- la figure 1 est une vue éclatée d'un récipient selon un mode de réalisation préférentiel de l'invention ;
- la figure 2 est une vue en coupe du récipient de la figure 1 ; et
- la figure 3 est une vue de dessous de l'élément de protection utilisé dans le récipient des figures 1 et 2.

Le récipient 1 représenté aux figures 1 et 2 comprend un pot en verre 2, d'axe X, et de section circulaire.

Une extrémité du pot 2 est fermée par un fond 3. A l'opposé du fond 3, le pot forme un col 4 dont la surface extérieure est filetée.

Le bord libre du col 4 délimite une ouverture 5. Une portion annulaire intérieure 6 du bord libre est sensiblement plane, et se situe à une hauteur légèrement plus basse que la hauteur d'une portion annulaire extérieure 7 dudit bord libre. La différence de hauteur correspond sensiblement à l'épaisseur de la topette qui va être discutée plus en détail par la suite.

La portion annulaire intérieure 6 est destinée à recevoir le bord périphérique 11 d'une topette 10.

La topette 10 est configurée sous forme d'une coupelle rigide en polypropylène ou polyéthylène haute densité. Une portion centrale 12 de la topette est sensiblement plane, et se raccorde au bord périphérique 11 par une portion inclinée 13.

Sensiblement en son centre, la portion centrale 12 de la topette comporte, du côté extérieur au pot, une poignée 14, configurée sous forme d'une portion de disque de forme allongée selon un axe Y.

La hauteur de la poignée 14 est telle que son point le plus haut se situe sensiblement à la hauteur du bord périphérique 11 de la topette.

Comme il apparaît à la figure 3, du côté de la topette opposé à la poignée 14, le bord périphérique 11 comporte trois nervures annulaires concentriques 15, 16, 17, interrompues en quatre secteurs 18, 19, 20, 21, espacés deux à deux de à 90°. Deux des secteurs 18, 19, sont sensiblement sur l'axe Y. Les deux autres 20, 21 sont sur un axe perpendiculaire à l'axe Y.

La largeur angulaire de chacun des secteurs 18-21 est de l'ordre de 1 à quelques degrés.

Le récipient 1 comporte également un couvercle vissé 30 dont une surface intérieure comporte un filetage apte à coopérer avec le filetage du col 4. La partie supérieure du couvercle 30 est constituée d'une paroi bombée 31, montée sur le couvercle par encliquetage.

La mise en engagement du sommet de la poignée 14 avec la surface interne du couvercle 30 peut contribuer à l'immobilisation de la topette 10 sur le bord du pot, de manière à réaliser l'étanchéité souhaitée. Alternativement, la surface interne du couvercle 30 peut comporter une nervure annulaire (non représentée) destinée, en position fermée du couvercle 30, à prendre appui sur le bord périphérique 11 de la topette 10 de manière à immobiliser cette dernière et à faire étanchéité.

A l'utilisation, en particulier lors de la première utilisation, la consommatrice enlève le couvercle 30. Elle saisit la topette 10 par la poignée 14.

Généralement, elle lui imprime un mouvement visant à l'enlever selon un mouvement vers le haut dont une composante est selon l'axe Y. Dans ce cas, la portion de la topette 10 qui cesse en premier d'être en contact avec la portion interne 6 du bord du récipient, est la portion interrompue 18 ou 19. En raison de la présence d'une portion interrompue à cet endroit, dès l'amorce du mouvement de la topette 10, une entrée d'air se produit à l'intérieur du pot 2, causant ainsi un équilibre des pressions entre le récipient 1 et l'extérieur, évitant ainsi la génération d'un effet ventouse.

En revanche, si elle lui imprime un mouvement visant à l'enlever selon un mouvement vers le haut dont une composante est perpendiculaire à l'axe Y, alors, la portion de la topette 10 qui cesse en premier d'être en contact avec la portion interne 6 du bord du récipient, est la portion interrompue 20 ou 21. En raison de la présence d'une portion interrompue à cet endroit, dès l'amorce du mouvement de la topette 10, une entrée d'air se produit à l'intérieur du pot 2, causant ainsi un équilibre des pressions entre le récipient 1 et l'extérieur, évitant ainsi la génération d'un effet ventouse.

Après la première utilisation, préalablement à la remise en place du couvercle 30, la consommatrice peut choisir de remettre (ou de ne pas remettre) en place la topette 10.

Dans la description détaillée qui précède, il a été fait référence à des modes de réalisation préférés de l'invention. Il est évident que des variantes peuvent y être apportées sans s'écarter de l'invention telle que revendiquée ci-après.

## Revendications

1. - Récipient (1) comportant un bord (6) délimitant une ouverture (5) et un élément de protection rigide (10) disposé de manière amovible en appui sur ledit bord, ledit élément de protection comportant un moyen de préhension (14) centré sur une surface extérieure de l'élément de protection, ledit moyen de préhension étant de forme allongée selon un axe Y, ledit élément de protection comportant des moyens (18-21) disposés sensiblement sur l'axe Y et/ou sur un axe perpendiculaire à l'axe Y, et aptes, lors d'un mouvement de l'élément de protection (10) visant à le séparer dudit bord (6), à former une amorce de rupture d'étanchéité, de manière à en faciliter l'enlèvement, **caractérisé en ce que** l'élément de protection comporte au moins une nervure (15, 16, 17) destinée à être en appui sur ledit bord, lesdits moyens d'amorçage de rupture d'étanchéité étant constitués d'au moins une zone interrompue (18, 19, 20, 21) de ladite (ou desdites) nervure(s).

2. - Récipient (1) selon la revendication 1 **caractérisé en ce que** ledit élément de protection (10) est configuré sous forme d'une coupelle dont un bord périphérique (11) surélevé est en appui sur le bord (8) dudit récipient.

3. - Récipient (1) selon la revendication 1 ou 2 **caractérisé en ce que** des moyens d'amorçage (18, 19) de la rupture d'étanchéité sont disposés au voisinage d'un bord périphérique de l'élément de protection, sur l'axe Y, de part et d'autre du moyen de préhension (14).

4. - Récipient (1) selon l'une quelconque des revendications 1 à 3 **caractérisé en ce que** des moyens d'amorçage de la rupture d'étanchéité (20, 21) sont disposés au voisinage d'un bord périphérique de l'élément de protection (10), sur un axe perpendiculaire à l'axe Y, de part et d'autre du moyen de préhension.

5. - Récipient (1) selon l'une quelconque des revendications 1 à 4 **caractérisé en ce que** la au moins une nervure est annulaire et formée, au voisinage de la périphérie d'une surface intérieure de l'élément de protection.

6. - Récipient (1) selon la revendication 4 **caractérisé en ce que** l'élément de protection comprend une pluralité de nervures annulaires (15, 16, 17), concentriques.

7. - Récipient (1) selon l'une quelconque des revendications 1 à 6 **caractérisé en ce que** l'élément de protection (10) est obtenu de moulage d'un matériau thermoplastique, notamment d'un polypropylène ou d'un polyéthylène.

8. - Récipient (1) selon l'une quelconque des revendications précédentes **caractérisé en ce qu'**il est configuré sous forme d'un pot, notamment en verre.

9. - Récipient (1) selon l'une quelconque des revendications précédentes **caractérisé en ce qu'**il comprend un moyen de fermeture, notamment sous forme d'un couvercle vissé (30), et destiné à obturer ladite ouverture.

10. - Récipient (1) selon la revendication 9 **caractérisé en ce que**, en position montée du moyen de fermeture (30) sur le récipient, le moyen de fermeture immobilise axialement ledit élément de protection (10).

11. - Utilisation d'un récipient (1) selon l'une quelconque des revendications qui précèdent pour le conditionnement d'un produit cosmétique, notamment, une crème de soin.

## Claims

1. Container (1) comprising an edge (6) delimiting an opening (5) and a rigid protective element (10) positioned removably resting on the said edge, the said protective element comprising a means (14) for grasping, centred on an exterior surface of the protective element, the said means for grasping being of elongate shape along an axis Y, the said protective element comprising means (18-21) positioned more or less along the axis Y and/or along an axis perpendicular to the axis Y and able, as the protective element (10) is moved with a view to detaching it from the said edge (6), in order to start to break the seal, so as to facilitate the removal thereof, **characterized in that** the protective element comprises at least one rib (15, 16, 17) intended to rest against the said edge, the said means for starting to break the seal consisting of at least one interrupted region (18, 19, 20, 21) of the said rib(s).

2. Container (1) according to Claim 1, **characterized in that** the said protective element (10) is configured in the form of a dish a raised peripheral edge (11) of which rests against the edge (6) of the said container.

3. Container (1) according to Claim 1 or 2, **characterized in that** means (18, 19) for starting to break the seal are positioned near a peripheral edge of the protective element, on the axis Y, on each side of the means (14) for grasping.

4. Container (1) according to any one of Claims 1 to 3, **characterized in that** means for starting to break the seal (20, 21) are positioned near a peripheral edge of the protective element (10) on an axis perpendicular to the axis Y, on each side of the means for grasping.

5. Container (1) according to any one of Claims 1 to 4, **characterized in that** the at least one rib is annular and formed near the periphery of an interior surface of the protective element.

6. Container (1) according to Claim 4, **characterized in that** the protective element comprises a plurality of concentric annular ribs (15, 16, 17).

7. Container (1) according to any one of Claims 1 to 6, **characterized in that** the protective element (10) is obtained by moulding a thermoplastic, particularly a polypropylene or a polyethylene.

8. Container (1) according to any one of the preceding claims, **characterized in that** it is configured in the form of a pot, particularly one made of glass.

9. Container (1) according to any one of the preceding claims, **characterized in that** it comprises a closure means, particularly one in the form of a screw cap (30) intended to close off the said opening.

10. Container (1) according to Claim 9, **characterized in that**, when the closure means (30) is mounted on the container, the closure means axially immobilizes the said protective element (10).

11. Use of a container (1) according to any one of the preceding claims for packaging a cosmetic product, particularly a care cream.

## Patentansprüche

1. Behälter (1), der einen eine Öffnung (5) begrenzenden Rand (6) und ein steifes Schutzelement (10) aufweist, das entfernbar auf dem Rand aufliegend angeordnet ist, wobei das Schutzelement ein Greifmittel (14) aufweist, das auf eine Außenfläche des Schutzelements zentriert ist, wobei das Greifmittel eine gemäß einer Achse Y längliche Form hat, wobei das Schutzelement Mittel (18-21) aufweist, die im Wesentlichen auf der Achse Y und/oder auf einer zur Achse Y lotrechten Achse angeordnet und in der Lage sind, bei einer Bewegung des Schutzelements (10) mit dem Ziel, es vom Rand (6) zu trennen, einen Auslöser der Beendigung der Dichtheit zu bilden, um sein Abheben zu erleichtern, **dadurch gekennzeichnet, dass** das Schutzelement mindestens eine Rippe (15, 16, 17) aufweist, die dazu bestimmt ist, auf dem Rand aufzuliegen, wobei die Mittel zum Auslösen der Beendigung der Dichtheit aus mindestens einer unterbrochenen Zone (18, 19, 20, 21) der Rippe(n) bestehen.

2. Behälter (1) nach Anspruch 1, **dadurch gekennzeichnet, dass** das Schutzelement (10) die Konfiguration einer Schale hat, deren Umfangsrand (11) überhöht ist und auf dem Rand (6) des Behälters aufliegt.

3. Behälter (1) nach Anspruch 1 oder 2, **dadurch gekennzeichnet, dass** Mittel (18, 19) zum Auslösen der Beendigung der Dichtheit in der Nähe eines Umfangsrands des Schutzelements auf der Achse Y zu beiden Seiten des Greifmittels (14) angeordnet sind.

4. Behälter (1) nach einem der Ansprüche 1 bis 3, **dadurch gekennzeichnet, dass** Mittel zum Auslösen der Beendigung der Dichtheit (20, 21) in der Nähe eines Umfangsrands des Schutzelements (10) auf einer Achse lotrecht zur Achse Y zu beiden Seiten des Greifmittels angeordnet sind.

5. Behälter (1) nach einem der Ansprüche 1 bis 4, **dadurch gekennzeichnet, dass** mindestens eine Rippe ringförmig und in der Nähe des Umfangs einer Unterseite des Schutzelements ausgebildet ist.

6. Behälter (1) nach Anspruch 4, **dadurch gekennzeichnet, dass** das Schutzelement mehrere konzentrische ringförmige Rippen (15, 16, 17) besitzt.

7. Behälter (1) nach einem der Ansprüche 1 bis 6, **dadurch gekennzeichnet, dass** das Schutzelement (10) durch Formen eines thermoplastischen Materials, insbesondere eines Polypropylens oder eines Polyethylens, erhalten wird.

8. Behälter (1) nach einem der vorhergehenden Ansprüche, **dadurch gekennzeichnet, dass** er in Form eines Topfes, insbesondere aus Glas, konfiguriert ist.

9. Behälter (1) nach einem der vorhergehenden Ansprüche, **dadurch gekennzeichnet, dass** er ein Verschlussmittel, insbesondere in Form eines Schraubdeckels (30), aufweist, das dazu bestimmt ist, die Öffnung zu verschließen.

10. Behälter (1) nach Anspruch 9, **dadurch gekennzeichnet, dass** das Verschlussmittel (30) in der auf den Behälter montierten Stellung das Schutzelement (10) axial blockiert.

11. Verwendung eines Behälters (1) nach einem der vorhergehenden Ansprüche zur Verpackung eines kosmetischen Produkts, insbesondere einer Pflegecreme.
